# EUROPÄISCHE PATENTSCHRIFT

(11) **EP 0 814 044 B1**
(45) Veröffentlichungstag und Bekanntmachung des Hinweises auf die Patenterteilung: **24.10.2001**
(21) Anmeldenummer: 97810258.0
(22) Anmeldetag: 25.04.1997
(51) Int. Cl.: B65H 45/22, B65H 45/08, B42C 19/06

(54) **Verfahren zur Herstellung von mehrblättrigen Druckprodukten die aus gefalzten Bogen bestehen**
Method for the production of multi-page printed products consisting of folded sheets
Procédé pour la fabrication de produits imprimés multi-pages comportant des feuilles pliées

(30) Priorität: 19.06.1996 CH 153396
(43) Veröffentlichungstag der Anmeldung: 29.12.1997
(73) Patentinhaber: Ferag AG, 8340 Hinwil (CH)
(72) Erfinder: Honegger, Werner, 8806 Bäch (CH)
(74) Vertreter: Frei, Alexandra Sarah

(56) Entgegenhaltungen:
- DE-A- 1 411 022
- DE-A- 3 305 760
- DE-B- 1 107 640
- DE-B- 1 161 469
- FR-A- 2 375 042
- US-A- 2 361 140
- US-A- 3 799 536
- US-A- 4 474 566

## Beschreibung

Die Erfindung liegt auf dem Gebiete der Herstellung von Druckprodukten und betrifft ein Verfahren gemäss dem Oberbegriff des ersten Patentanspruchs. Das Verfahren dient zur Herstellung von mehrblättrigen, aus gefalzten Bogen bestehenden Druckprodukten. Die Erfindung betrifft ferner ein Zwischen- oder Teilprodukt des genannten Verfahrens.

Druckprodukte, die aus einer Mehrzahl von gefalzten Bogen bestehen, werden beispielsweise im Tiefdruck hergestellt, indem die bedruckte Papierbahn längsgeschnitten wird, indem die geschnittenen Teilbahnen übereinandergeführt werden, indem die übereinandergeführten Teilbahnen quer geschnitten werden zu Gruppen von aufeinanderliegenden Bogen und indem die Gruppen von aufeinanderliegenden Bogen quer gefalzt werden. Die derart entstehenden Gruppen von ineinander gefalzten Bogen (Tabloide) werden dann üblicherweise in der Falzlinie geheftet oder mit anderen Methoden miteinander verbunden und werden gegebenenfalls abschliessend an bis zu drei Kanten beschnitten.

Zur Herstellung von umfangreichen derartigen Druckprodukten werden üblicherweise wie oben beschrieben Teilprodukte hergestellt, die aus einer kleineren Anzahl von Bogen bestehen. Eine Mehrzahl derartiger Teilprodukte wird dann durch Sammeln vor oder nach dem Falzen oder durch Einstecken oder Zusammentragen nach dem Falzen zammengebracht und dann zu einem fertigen Produkt geheftet oder verleimt und gegebenenfalls beschnitten. Die Herstellung über Teilprodukte erlaubt gegenüber der direkten Herstellung von umfangreicheren Produkten eine höhere Druckleistung und sie erleichtert das Einbringen von Zusatzprodukten (eingeklebte Karten, Musterbeutel etc.) und/oder das Aufbringen von Zusatzdrucken (individualisierte Angaben wie Adressen etc.) auf Innenseiten des fertigen Produktes.

Die Herstellung über Teilprodukte bringt aber auch den Nachteil mit sich, dass mehr Schritte notwendig sind, insbesondere Schritte, in denen Gruppen von lose aufeinander liegenden oder Gruppen von lose ineinander gefalteten Bogen (Teilprodukte) manipuliert werden müssen. Während diesen Schritten müssen die Teilprodukte sehr sorgfältig geführt werden oder die Bogen innerhalb der Gruppen müssen immer wieder ausgerichtet werden, insbesondere dann, wenn die Bogen aus Papieren bestehen, die leicht aufeinander rutschen.

Ferner müssen für das Sammeln oder Einstecken nach dem Falten mindestens ein Teil der Gruppen von lose ineinander gefalteten Bogen genau mittig geöffnet werden. Dafür wird üblicherweise durch aussermittiges Falzen der Bogen ein Vorfalz erstellt, der das Öffnen zwar bedeutend erleichtert oder erst möglich macht, der aber am fertigen Produkt durch Schneiden entfernt werden muss, was eine beträchtlich vergrösserte Abfallmenge bedeutet.

Um die Manipulation und das Öffnen der genannten Teilprodukte zu erleichtern, wird beispielsweise in der Publikation DE-2910964 vorgeschlagen, die aus lose ineinander gefalzten Bogen bestehenden Teilprodukte zu stabilisieren und das mittige Öffnen derselben zu erleichtern, indem entlang mindestens einer der quer zum Falz stehenden Kanten der Bogen eine Lochreihe gestanzt oder die Kanten geschlitzt und deformiert werden, um damit einen wenn auch leichten Zusammenhalt der Bogen zu bewirken. Ein derartig behandelter Kantenbereich betrifft aber wie der Vorfalz alle Bogen und muss vom fertigen Produkt weggeschnitten werden, da er aus ästhetischen Gründen an einem fertigen Produkt wohl kaum tolerierbar ist.

Eine weiteres, bekanntes Mittel zur Stabilisierung der Teilprodukte, die aus lose aufeinanderliegenden oder lose ineinander gefalteten Bogen bestehen, ist eine elektrostatische Aufladung des Papiers, derart, dass die Papierlagen aneinander kleben. Dies bringt für die Stabilisierung der Lagen aufeinander Vorteile, kann aber in folgenden Verarbeitungsschritten, beispielsweise, wenn die Teilprodukte geöffnet werden müssen, Schwierigkeiten bereiten.

Die Erfindung stellt sich nun die Aufgabe, ein Verfahren zur Herstellung von mehrblättrigen, aus ineinander gefalteten Bogen bestehenden Druckprodukten aufzuzeigen, durch welches Verfahren die Schwierigkeiten beim Manipulieren von Gruppen loser Bogen und beim Öffnen derartiger, gefalzter Gruppen entscheidend reduziert werden.

Diese Aufgabe wird gelöst durch das Verfahren, wie es durch die Patentansprüche definiert ist.

Die zentrale Idee des erfindungsgemässen Verfahrens besteht darin, die Zwischen- oder Teilprodukte in Form von ungefalteten Gruppen loser Bogen zu modifizieren, dadurch dass die beiden äussersten Bogen einer derartigen Gruppe durch einen gefalzten Aussenbogen ersetzt werden, wobei die Falzkante des Aussenbogens quer zur Falzlinie verläuft, entlang der die Bogengruppe dann gefaltet wird, und wobei die inneren Bogen der Gruppe mit einer Kante am inneren Falzbereich des Aussenbogens anliegen.

Die Bogengruppe als Zwischen- oder Teilprodukt im erfindungsgemässen Verfahren ist also nicht mehr eine Gruppe von lose ineinander gefalzten Bogen sondern ein Aussenbogen mit einem ersten Falz, in dem eine Mehrzahl von Innenbogen liegen, wobei Aussen- und Innenbogen durch einen zweiten Falz quer zum ersten Falz des Aussenbogens gefalzt sind. Ein derartiges Produkt hat bezüglich Stabilität und Öffnungscharakteristik die Vorteile eines Zweifalzes, nicht aber dessen Nachteile bezüglich Falzecke und unregelmässiger Dicke und es ist, wie weiter unten gezeigt werden soll, durch einfache Modifikation der bekannten Herstellungsverfahren herstellbar.

Das Zwischen- oder Teilprodukt mit dem zweifach gefalzten Aussenbogen wird in genau derselben Art weiterverarbeitet, wie die bekannten Gruppen loser, ineinander gefalzter Bogen, d.h. es werden beispielsweise mehrere derartige Teilprodukte gesammelt oder ineinander eingesteckt und dann die Bogen entlang der Falzlinie geheftet oder die Teilprodukte (mit oder ohne Verbindung der Bogen) werden zusammengetragen und dann im Rückenbereich miteinander verbunden. Nach dem Verbinden der Bogen eines Zwischenproduktes oder einer Mehrzahl von Teilprodukten muss mindestens der Bereich des ersten Falzes des Aussenbogens weggeschnitten werden. Der dadurch anfallende Abfall ist, verglichen mit dem durch einen Vorfalz erzeugten Abfall, gering, denn dieses Beschneiden betrifft nur den Aussenbogen.

Wenn auch die inneren Bogen, beispielsweise an drei Kanten beschnitten werden sollen, wie dies auch nach dem Stande der Technik aus ästhetischen Gründen vielfach gemacht wird, stellt das Wegschneiden des Faltbereiches des Aussenbogens keinen zusätzlichen Verfahrensschritt dar. Da durch die erhöhte Stabilität des Zwischen- oder Teilproduktes die Innenbogen bedeutend weniger gegeneinander verschoben werden als dies in Verfahren gemäss dem Stande der Technik der Fall ist, kann für ein Beschneiden der Innenbogen der Randabschnitt minimal ausgelegt werden, was den anfallenden Abfall weiter reduziert.

Das erfindungsgemässe Verfahren bringt wie bereits erwähnt neben der erhöhten Stabilität der Bogengruppen das vereinfachte Öffnen dieser Gruppen als Vorteil mit sich, das heisst, es eignet sich insbesondere für die Herstellung über Teilprodukte, wobei die Teilprodukte beim Zusammenfügen geöffnet werden (z.B. Sammeln oder Einstecken nach dem Falten). Das mittige Öffnen der beschriebenen Zwischen- oder Teilprodukte ist problemlos und erfordert auch keine hohe Falzpräzision. Dies im Gegensatz zum Öffnen mit Hilfe eines Vorfalzes, das bei erhöhten Streuungen in der Position des Faltes (Breite des Vorfalzes) zu Makulatur und sogar zu Produktionsstörungen führen kann.

Ferner kann die erste Falzkante des Aussenbogens als Ausrichtekante für die Innenbogen ausgenützt werden und zwar nicht nur an den einzelnen Zwischen- oder Teilprodukten, sondern bereits in einer Strangphase (siehe Figuren 1 und 2). Solange bzw. sobald die Zwischen- oder Teilprodukte derart orientiert sind, dass mindestens eine Komponente der Schwerkraft gegen diese Falzkante gerichtet ist, werden die Innenbogen entlang dieser Kante ausgerichtet sein bzw. ausgerichtet werden.

Ein weiterer Vorteil des Zwischen- oder Teilproduktes des erfindungsgemässen Verfahrens gegenüber dem bekannten Tabloid ist seine durch den ersten Falz des Aussenbogens erhöhte Stabilität, die die Handhabung generell erleichtert.

Das erfindungsgemässe Verfahren soll anhand der folgenden Figuren im Detail erläutert werden. Dabei zeigen:
- **Figuren 1 und 2**: zwei beispielhafte Varianten zur Herstellung von Zwischen- oder Teilprodukten mit einem gefalzten Aussenbogen und darin liegenden Innenbogen;
- **Figur 3**: eine beispielhafte Variante zur Weiterverarbeitung einer Mehrzahl von Teilprodukten gemäss Figur 1 oder 2 zu einem vielblättrigen Druckprodukt, das aus einer Vielzahl von ineinander gefalteten Bogen besteht.

**Figur 1** zeigt eine beispielhafte Variante zur Herstellung des Zwischen- oder Teilproduktes durch das sich das erfindungsgemässe Verfahren im wesentlichen von bekannten Verfahren zur Herstellung gleicher Produkte unterscheidet. Es wird dabei von einer beidseitig bedruckten Papierbahn 1 ausgegangen, auf deren Breite beispielsweise sieben Druckstränge bedruckt sind in der Art, wie dies vom Tiefdruck bekannt ist.

Die ganze Bahn 1 wird beispielsweise mittels einer Schnittregisterwalze (schematisch dargestellt durch fünf kleine Scheren) längs zerschnitten in fünf Innenbogen-Bahnen 11.1 bis 11.5 und eine Aussenbogen-Bahn 12, wobei die Innenbogen-Bahnen alle gleich breit sind und die Aussenbogen-Bahn 12 breiter ist als die Innenbogen-Bahnen 11.1 bis 11.5, beispielsweise, wie dargestellt, im wesentlichen doppelt so breit.

Die Bahnen werden dann über Wendestangen 13 derart gewendet, dass sie übereinander zu liegen kommen, d. h. dass die Längskanten 14 und 15 der Innenbogen-Bahnen 11.1 bis 11.5 übereinander liegen und dass die eine Längskante der Aussenbogen-Bahn (16) die entsprechenden, aufeinanderliegenden Längskanten 15 der Innenbogen-Bahnen überragt. Wenn die Aussenbogen-Bahn 12 wie dargestellt im wesentlichen doppel so breit ist wie die Innenbogen-Bahnen, wird die Aussenbogen-Bahn derart angeordnet, dass ihre eine Kante auf den Kanten 14 der Innenbogen-Bahnen liegt und die anderen Innenbogenkanten 15 im wesentlichen mittig auf der Aussenbogen-Bahn liegen. Aus dem Schnitt A-A ist deutlich ersichtlich, wie die Bahnen übereinander positioniert sind.

Dann wird beispielsweise in einem Falztrichter (nicht dargestellt) der die Innenbogenkanten 15 überragende Teil der Aussenbogen-Bahn 12 um die aufeinanderliegenden Innenbogen-Bahnen gefaltet, derart, dass beispielsweise die beiden Kanten der Aussenbogen-Bahn 12 auf den Kanten 14 der Innenbogen-Bahnen 11.1 bis 11.5 positioniert ist und die Innenbogen-Bahnen zwischen den beiden gegeneinander gefalteten Teilen der Aussenbogen-Bahn 12 liegen.

In dieser Anordnung werden die Bahnen 11.1 bis 11.5 und 12 quer zerschnitten (Schnittlinie 20) nach immer zwei Druckseiten und die dabei entstehenden Gruppen von durch einen gefalzten Aussenbogen (erster Falz 34) umgebene Mehrzahl von ungefalzten Innenbogen wird dann mittig quer gefalzt (Falzlinie 21 zwischen den beiden Druckseiten). Die Vorteile des erfindungsgemässen Verfahrens wirken bereits auf die Bahnen vor dem Querschneiden, indem diese ohne aufwendige Führungen oder andere Hilfsmittel durch die Wirkung der gefalteten Aussenbogen-Bahn wenig gegeneinander rutschen. Insbesondere werden sie aber wirksam, wenn zwischen dem Querschneiden und dem Falten die noch nicht gefalteten Zwischen- oder Teilprodukte beschleunigt werden müssen, wobei wiederum dank der Wirkung des gefalteten Aussenbogens die Bogen eines Zwischen- oder Teilproduktes nicht oder mindestens nur sehr wenig gegeneinander verschoben werden können.

Durch die oben beschriebenen Verfahrensschritte entsteht das Zwischen- oder Teilprodukt 30 des erfindungsgemässen Verfahrens, das aus einem zweifach gefalzten Aussenbogen 31 und einer Mehrzahl von einfach gefalzten Innenbogen 32 besteht und von dessen vier Kanten eine durch den zweiten Falz (Querfalz) 33 und eine quer zum zweiten Falz stehende Kante durch die beiden Teile des ersten Falzes 34 gebildet wird.

Das dargestellt Zwischen- bzw. Teilprodukt 30 wird je nach Weiterverarbeitung ein fertiges Produkt mit 28 Druckseiten ergeben bzw. 28 Seiten eines umfangreicheren Produktes bilden.

**Figur 2** stellt eine weitere, beispielhafte Variante zur Herstellung des Zwischen- oder Teilproduktes des erfindungsgemässen Verfahrens dar. Die Variante unterscheidet sich von der Variante gemäss Figur 1 in der Positionierung der Innenbogen-Bahnen 11.1 bis 11.5 relativ zur Aussenbogen-Bahn 12 und im Falzvorgang, in dem die Aussenbogen-Bahn 12 um die Innenbogen-Bahnen gefaltet wird. In der Figur 2 sind dieselben Bezugsziffern benützt wie in der Figur 1.

Gemäss Figur 2 sind die Wendestangen 13 derart angeordnet, dass die Innenbogenbahnen 11.1 bis 11.5 abwechslungsweise auf dem in der Figur linken Teil der Aussenbogenbahn 12 (11.1, 11.3, 11.5) oder auf dem rechten Teil der Aussenbogenbahn 12 (11.2, 11.4) positioniert werden. Dies ist ersichtlich aus dem Schnitt A-A. Dann werden beispielsweise in einem Falztrichter die Bahnen miteinander derart umgelenkt, dass alle Innenbogen-Bahnen 11.1 bis 11.5 aufeinander zu liegen kommen und die Aussenbogen-Bahn 12 um die Innenbogen-Bahnen gefaltet wird (Schnitt B-B). Der Vorteil dieser Variante gegenüber der Variante gemäss Figur 1 besteht darin, dass der Faltvorgang symmetrischer ist und aus diesem Grunde problemlos mit einem bekannten Falttrichter durchführbar ist.

Auch für die Variante gemäss Figur 2 ist es nicht zwingend, dass die Aussenbogen-Bahn 12 im wesentlichen doppelt so breit ist wie die Innenbogen-Bahnen; sie kann auch beispielsweise gleich breit sein, wird aber beispielsweise derart positioniert, dass ihre Mittellinie zwischen den in der Figur rechts und den in der Figur links angeordneten Innenbogen-Bahnen liegt.

Das nach der Variante gemäss Figur 2 hergestellte Zwischen- oder Teilprodukt 30 unterscheidet sich von demjenigen, das nach der Variante gemäss Figur 1 hergestellt ist, lediglich durch die Reihenfolge der Innenbogen.

Wie bereits erwähnt, stellen die Figuren 1 und 2 lediglich beispielhafte Varianten zur Herstellung des Zwischen- oder Teilproduktes 30 dar. Weitere Varianten zum dargestellten Herstellungsverfahren bestehen beispielsweise darin,
- dass die Aussenbogen-Bahn weniger als doppelt so breit ist wie die Innenbogen-Bahnen und dass sie derart relativ zu den Innenbogen-Bahnen positioniert und gefaltet wird, dass nur eine oder keine ihrer Kanten auf die Längskanten der Innenbogen-Bahnen zu liegen kommt (siehe Teilprodukt 30' in der Figur 2);
- dass die Innenbogen-Bahnen verschieden breit sind;
- dass die Innenbogen-Bahnen und gegebenenfalls auch die Aussenbogen-Bahn durch Zusammenführen der bedruckten Papierbahnen mehrerer Druckwerke mehrlagig, beispielsweise zweilagig sind;
- dass Aussenbogen-Bahn und Innenbogen-Bahnen von verschiedenen Papierbahnen hergestellt werden;
- dass die Aussenbogen erst nach dem Querschneiden der Stränge um die Innenbogen gefaltet werden;
- dass das noch nicht quer gefalzte Zwischen- oder Teilprodukt hergestellt wird durch Einstecken von ungefalzten Innenbogen in einen gefalzten Aussenbogen.

**Figur 3** zeigt eine beispielhafte Weiterverarbeitung von zwei Teilprodukten 30 und 30', die beide beispielsweise nach einem oben beschriebenen Herstellungsverfahren hergestellt sind. Beide der Teilprodukte bestehen aus einem doppelt gefalzten Aussenbogen 31 bzw. 31' und einer Mehrzahl von im wesentlichen gleich grossen, einfach gefalzten Innenbogen 32. Der Aussenbogen 31 ist im wesentlichen doppelt so breit wie die Innenbogen 32 (genau: um die Dicke der aufeinanderliegenden Innenbogen breiter als doppelt so breit), sodass er in dem Teilprodukt 30 die beiden mittleren Seiten und die vorderste und die hinterste Seite bildet. Der Aussenbogen 31' ist weniger als doppelt so breit wie die Innenbogen 32 und deckt die Aussenflächen des Teilproduktes 30' nur teilweise.

Für die Weiterverarbeitung wird das Teilprodukt 30' in das Teilprodukt 30 eingesteckt (von-aussen-nach-innen-Methode) oder das Teilprodukt 30 auf das Teilprodukt 30' gesammelt (von-innen-nach-aussen-Methode), wobei in beiden Fällen Teilprodukte mittig geöffnet werden müssen. Es entsteht dabei das Sammel- bzw. Einsteckprodukt 40, das sich von einem entsprechenden, nach dem Stande der Technik hergestellten derartigen Produkt durch die ersten Falzkanten 34 und 34' der beiden Aussenbogen 31 und 31' unterscheidet. Das Sammel- oder Einsteckprodukt 40 wird nun beispielsweise durch den Querfalz 33/33' geheftet.

Das fertige Druckprodukt entsteht durch Beschneiden mindestens derjenigen Kante, die durch die ersten Falze 34 und 34' der Aussenbogen 31 und 31' gebildet wird. Es ist vorteilhaft aber nicht zwingend, dass diese Falzkanten 34 und 34' der Aussenbogen 31 und 31' der Teilprodukte 30 und 30' alle auf derselben Produktekante angeordnet sind, wie das für das Produkt 40 in der Figur 3 dargestellt ist.

Der Aussenbogen 31' ergibt im fertigen Produkt 50 zwei Seiten 51 und 51', die sich nicht über die ganze Rückenhöhe erstrecken. In einem Magazin können derartige Seiten für spezielle Werbeeffekte vorteilhaft ausgenützt werden.

## Patentansprüche

1. Verfahren zur Herstellung von Druckprodukten (50), die aus einer Mehrzahl von ineinander gefalzten Bogen bestehen, **dadurch gekennzeichnet, dass** aus einem einfach gefalzten Aussenbogen (31) mit einem ersten Falz (34) und einer Mehrzahl von in diesem einfach gefalzten Aussenbogen (31) liegenden, ungefalteten Innenbogen (32) durch Erstellung eines zweiten Falzes (33) quer zum ersten Falz (34) des Aussenbogens (31) ein Zwischen- bzw. Teilprodukt (30) hergestellt wird, dass Innen- und Aussenbogen (31, 32) des Zwischen- oder Teilproduktes (30) im Bereiche des zweiten Falzes (33) miteinander verbunden werden und dass dann der Bereich des ersten Falzes (34) des Aussenbogens (31) abgeschnitten wird.

2. Verfahren nach Anspruch 1, **dadurch gekennzeichnet, dass** eine Mehrzahl von Teilprodukten (30, 30') nach dem Erstellen des zweiten Falzes (33, 33') und vor dem Verbinden der Aussen- und Innenbogen (31, 32) aufeinander gesammelt, ineinander eingesteckt oder zusammengetragen werden.

3. Verfahren nach einem der Ansprüche 1 oder 2, **dadurch gekennzeichnet, dass** Aussen- und Innenbogen (31, 32) eines Zwischenproduktes (30) oder einer Mehrzahl von Teilprodukten (30) durch Heften miteinander verbunden werden.

4. Verfahren nach einem der Ansprüche 1 bis 3, **dadurch gekennzeichnet, dass** zur Herstellung der Zwischen- bzw. Teilprodukte (30) eine Mehrzahl von bedruckten Innenbogen-Bahnen (11.1 bis 11.5) derart übereinander geführt werden, **dass** mindestens ihre einen Kanten (15) übereinander liegen, **dass** eine Aussenbogen-Bahn (12) derart geführt wird, **dass** sie aussen an den Innenbogen-Bahnen (11.1 bis 11.5) liegt und **dass** sie die übereinanderliegenden Kanten (15) der Innenbogen-Bahnen (11.1 bis 11.5) überragt, dass der überragende Teil der Aussenbogen-Bahn (12) um die übereinanderliegenden Kanten (15) der Innenbogen-Bahnen (11.1 bis 11.5) gefalzt wird und dass die Bahnen (11.1 bis 11.5, 12) dann zusammen quer geschnitten werden.

5. Verfahren nach einem der Ansprüche 1 bis 3, **dadurch gekennzeichnet, dass** zur Herstellung der Zwischen- bzw. Teilprodukte (30) eine Mehrzahl von bedruckten Innenbogen-Bahnen (11.1 bis 11.5) derart geführt werden, **dass** sie zwei nebeneinander positionierte Gruppen von übereinanderliegenden Innenbogen-Bahnen bilden, **dass** eine Aussenbogen-Bahn (12) derart geführt wird, **dass** sie aussen an den Gruppen von Innenbogen-Bahnen (11.1 bis 11.5) liegt und den Zwischenraum zwischen den beiden Gruppen von Innenbogen-Bahnen überspannt, dass die Anordnung der Innenbogen-Bahnen und der Aussenbogen-Bahn derart gefaltet wird, dass die beiden Gruppen von Innenbogen-Bahnen aufeinander zu liegen kommen und die Aussenbogen-Bahn (12) um die Innenbogen-Bahnen (11.1 bis 11.5) gefaltet ist, und **dass** die Bahnen (11.1 bis 11.5, 12) dann zusammen quer geschnitten werden.

6. Verfahren nach einem der Ansprüche 1 bis 3, **dadurch gekennzeichnet, dass** die aufeinander positionierten Bahnen (11.1 bis 11.5 und 12) zuerst quer geschnitten werden und dann zur Erstellung des ersten Falzes (34) gefaltet werden.

7. Verfahren nach einem der Ansprüche 4 bis 6, **dadurch gekennzeichnet, dass** die Innenbogen-Bahnen (11.1 bis 11.5) und/oder die Aussenbogen-Bahn (12) aus einer Mehrzahl von Papierlagen bestehen.

8. Verfahren nach einem der Ansprüche 1 bis 3, **dadurch gekennzeichnet, dass** die Zwischen- oder Teilprodukte (30) erstellt werden dadurch **dass** ungefaltete Innenbogen (32) in einen einfach gefalteten Aussenbogen (31) eingesteckt werden und **dass** das Einsteckprodukt dann quer zum Aussenbogenfalz gefaltet wird.

9. Zwischen- oder Teilprodukt (30, 30') des Verfahrens nach einem der Ansprüche 1 bis 8 zur Herstellung von mehrblättrigen, aus einer Mehrzahl von ineinander gefalteten Bogen bestehenden Druckprodukten (50), **dadurch gekennzeichnet, dass** es aus einem Aussenbogen (31, 31') mit einem ersten Falz (34, 34') und einer Mehrzahl von ungefalteten Innenbogen (32), die mit einer ihrer Kanten (15) im wesentlichen innen am ersten Falz (34, 34') des Aussenbogens (31, 31') anliegen, besteht und dass es quer zum ersten Falz (34, 34') einen zweiten Falz (33, 33') aufweist, wodurch die Innen bogen (32) mittig gefaltet werden.

10. Zwischen- oder Teilprodukt nach Anspruch 9, **dadurch gekennzeichnet, dass** die Innenbogen (32) alle dasselbe Format haben und dass sie durch den zweiten Falz (33, 33') mittig gefaltet sind.

11. Zwischen- oder Teilprodukt nach Anspruch 10, **dadurch gekennzeichnet, dass** der Aussenbogen (31) im wesentlichen doppelt so breit ist wie die Innenbogen (31) und dass er durch den ersten und den zweiten Falz (34, 33) zweifach mittig gefalzt ist.

12. Zwischen- oder Teilprodukt nach Anspruch 10, **dadurch gekennzeichnet, dass** der Aussenbogen (31') weniger als doppelt so breit ist wie die Innenbogen (32) und dass er derart gefaltet wird, **dass** der eine seiner Faltteile oder keiner seiner Faltteile die Breite der Innenbogen (32) aufweist.

## Claims

1. Method for producing printed products (50) consisting of a plurality of sheets which are folded inside each other, **characterized, in that** an intermediate product or a product part (30) respectively is produced by positioning a plurality of not folded inner sheets (32) in an outer sheet (31) which is folded once in a first fold (34) and by folding the inner sheets and the outer sheet together in a second fold (33) perpendicular to the first fold (34) of the outer sheet (31), **in that** the inner and outer sheets (31, 32) of the intermediate product or product part (30) are connected to each other along the second fold (33) and that the first fold (34) of the outer sheet (31) is trimmed off.

2. Method according to claim 1, **characterized, in that** a plurality of product parts (30, 30') with a second fold (33, 33') are collected on each other, inserted into each other or collated before the outer and inner sheets (31, 32) are connected.

3. Method according to one of claims 1 or 2, **characterized, in that** the outer and inner sheets (31, 32) of an intermediate product (30) or of a plurality of product parts (30) are connected to each other by stitching.

4. Method according to one of claims 1 to 3, **characterized, in that** for producing the intermediate products or product parts (30) respectively a plurality of printed inner sheet webs (11.1 to 11.5) are guided over each other such that the longitudinal edges (15) of at least the one web sides are superimposed, that an outer sheet web (2) is guided such that it is positioned against the superimposed inner sheet webs (11.1 to 11.5) and that it protrudes beyond the superimposed edges (15) of the inner sheet webs (11.1 to 11.5), that the protruding part of the outer sheet web (12) is folded around the superimposed edges (15) of the inner sheet webs (11.1 to 11.5) and that the inner and outer sheet webs (11.1 to 11.5, 12) are then transversely cut together.

5. Method according to one of claims 1 to 3, **characterized, in that** for the production of the intermediate products or product parts (30) respectively a plurality of printed inner sheet webs (11.1 to 11.5) are guided such that they form two juxtaposed groups of superimposed inner sheet webs, that an outer sheet web (12) is guided such that it is positioned against the two groups of inner sheet webs (11.1 to 11.5) and covers a space between the two groups of inner sheet webs, that the outer sheet web is folded such that the two groups of inner sheet webs come to lie against each other and the outer sheet web (12) is folded around the inner sheet webs (11.1 to 11.5) and that the webs (11.1 to 11.5,12) are then transversely cut together.

6. Method according to one of claims 1 to 3, **characterized, in that** the superimposed webs (11.1 to 11.5 and 12) are first cut transversely and are then folded to form the first fold (34).

7. Method according to one of claims 4 to 6, **characterized, in that** the inner sheet webs (11.1 to 11.5) and/or the outer sheet web (12) consist of a plurality of layers.

8. Method according to one of claims 1 to 3, **characterized, in that** the intermediate products or product parts (30) are formed by inserting unfolded inner sheets (32) into an outer sheet (31) which is folded once and that the inserted product is then folded transversely to the fold of the outer sheet

9. Intermediate product or product part (30, 30') of the method according to one of claims 1 to 8 for producing multileaf printed products (50) consisting of a plurality of sheets folded inside each other, **characterized, in that** the intermediate product or product part consists of an outer sheet (31, 31') with a first fold (34, 34') and a plurality of not folded inner sheets (32) which substantially lie with one of their edges against the first fold (34, 34') of the outer sheet (31, 31') and that the intermediate product or product part comprises a second fold (33, 33') perpendicular to the first fold (34, 34'), by which the inner sheets (32) are folded in their middles.

10. Intermediate product or product part according to claim 9, **characterized, in that** the inner sheets (32) all have the same size and that the second fold (33, 33') runs along their middle.

11. Intermediate product or product part according to claim 10, **characterized, in that** the outer sheet (31) is substantially double as wide as the inner sheets (32) and that the first fold (34) and the second fold (33) run along its middle.

12. Intermediate product or product part according to claim 10, **characterized, in that** the outer sheet (31') is less than double as wide as the inner sheets (32) and that it is folded such that one or none of its folded parts has the width of the inner sheets (32).

## Revendications

1. Procédé destiné à la fabrication de produits d'impression (50) constitués de multiples feuilles pliées les unes dans les autres, **caractérisé en ce qu'**à partir d'une feuille extérieure (31) pliée une seule fois et comportant un premier pli (34), et de multiples feuilles intérieures (32) non pliées insérées dans cette feuille extérieure (31) à un seul pli, un produit intermédiaire ou partiel (30) est fabriqué par la réalisation d'un deuxième pli (33) transversalement au premier pli (34) de la feuille extérieure (31), **en ce que** les feuilles extérieure et intérieures (31, 32) du produit intermédiaire ou partiel (30) sont reliées entre elles dans la zone du deuxième pli (33), et **en ce que** la zone du premier pli (34) de la feuille extérieure (31) est ensuite découpée.

2. Procédé selon la revendication 1, **caractérisé en ce que**, après la réalisation du deuxième pli (33, 33') et avant la liaison des feuilles extérieure et intérieures (31, 32), de multiples produits partiels (30, 30') sont superposés, insérés les uns dans les autres ou assemblés.

3. Procédé selon la revendication 1 ou 2, **caractérisé en ce que** les feuilles extérieure et intérieures (31, 32) d'un produit intermédiaire (30) ou de plusieurs produits partiels (30) sont reliées entre elles par agrafage.

4. Procédé selon l'une quelconque des revendications 1 à 3, **caractérisé en ce que**, pour la fabrication des produits intermédiaires ou partiels (30), de multiples bandes (11.1 à 11.5) de feuilles intérieures imprimées sont superposées de telle sorte que l'un au moins de leurs bords (15) soit superposé, **en ce qu'**une bande (12) de feuille extérieure est positionnée de telle sorte qu'elle s'applique extérieurement contre les bandes (11.1 à 11.5) des feuilles intérieures, et qu'elle dépasse des bords (15) superposés des bandes (11.1 à 11.5) des feuilles intérieures, **en ce que** la partie dépassant de la bande (12) de la feuille extérieure est repliée autour des bords (15) superposés des bandes (11.1 à 11.5) des feuilles intérieures, et **en ce que** les bandes (11.1 à 11.5, 12) sont ensuite découpées ensemble dans le sens transversal.

5. Procédé selon l'une quelconque des revendications 1 à 3, **caractérisé en ce que**, pour la fabrication des produits intermédiaires ou partiels (30), de multiples bandes (11.1 à 11.5) de feuilles intérieures imprimées sont positionnées de telle sorte qu'elles forment deux groupes positionnés l'un à côté de l'autre de bandes de feuilles intérieures superposées, **en ce qu'**une bande (12) de feuille extérieure est positionnée de telle sorte qu'elle soit située extérieurement au niveau des groupes de bandes (11.1 à 11.5) de feuilles intérieures et recouvre l'espace intermédiaire situé entre les deux groupes de bandes de feuilles intérieures, **en ce que** la disposition des bandes de feuilles intérieures et de la bande de la feuille extérieure est pliée de telle sorte que les deux groupes de bandes de feuilles intérieures soient superposés, et que la bande (12) de la feuille extérieure soit repliée autour des bandes (11.1 à 11.5) de feuilles intérieures, et **en ce que** les bandes (11.1 à 11.5, 12) sont ensuite découpées ensemble dans le sens transversal.

6. Procédé selon l'une quelconque des revendications 1 à 3, **caractérisé en ce que** les bandes (11.1 à 11.5 et 12) positionnées les unes au-dessus des autres sont d'abord découpées dans le sens transversal, et sont ensuite pliées pour la réalisation du premier pli (34).

7. Procédé selon l'une quelconque des revendications 4 à 6, **caractérisé en ce que** les bandes (11.1 à 11.5) des feuilles intérieures et/ou la bande (12) de la feuille extérieure sont constituées de plusieurs couches de papier.

8. Procédé selon l'une quelconque des revendications 1 à 3, **caractérisé en ce que** les produits intermédiaires ou partiels (30) sont élaborés par le fait que des feuilles intérieures (32) non pliées sont insérées dans une feuille extérieure (31) à un seul pli, et **en ce que** le produit inséré est ensuite plié transversalement au pli de la feuille extérieure.

9. Produit intermédiaire ou partiel (30, 30') du procédé selon l'une quelconque des revendications 1 à 8 destiné à la fabrication de produits d'impression (50) à pages multiples constitués de multiples feuilles pliées les unes dans les autres, **caractérisé en ce qu'**il est constitué d'une feuille extérieure (31, 31') comportant un premier pli (34, 34'), et de multiples feuilles intérieures (32) non pliées qui, par l'un de leurs bords (15), s'appliquent pour l'essentiel à l'intérieur contre le premier pli (34, 34') de la feuille extérieure (31, 31'), et **en ce qu'**il comporte transversalement au premier pli (34, 34') un deuxième pli (33, 33'), au moyen duquel les feuilles intérieures (32) sont pliées au milieu.

10. Produit intermédiaire ou partiel selon la revendication 9, **caractérisé en ce que** les feuilles intérieures (32) ont toutes le même format, et **en ce qu'**elles sont pliées au milieu par le deuxième pli (33, 33').

11. Produit intermédiaire ou partiel selon la revendication 10, **caractérisé en ce que** la largeur de la feuille extérieure (31) correspond sensiblement au double de celle des feuilles intérieures (31), et **en ce qu'**elle est pliée deux fois au milieu par le premier et le deuxième pli (34, 33).

12. Produit intermédiaire ou partiel selon la revendication 10, **caractérisé en ce que** la largeur de la feuille extérieure (31') correspond à moins du double de celle des feuilles intérieures (32), et **en ce qu'**elle est pliée de telle sorte que l'une de ses parties pliées ait, ou qu'aucune de ses parties pliées n'ait la largeur des feuilles intérieures (32).
